# EUROPÄISCHE PATENTSCHRIFT

(11) **EP 0 409 073 B1**
(45) Veröffentlichungstag und Bekanntmachung des Hinweises auf die Patenterteilung: **12.05.1993**
(21) Anmeldenummer: 90113302.5
(22) Anmeldetag: 12.07.1990
(51) Int. Cl.: B41J 2/32, B65C 11/02

(54) **Druckkopf für Thermodruck und Thermotransferdruck**
Print head for thermal printer and thermal transfer printer
Tête d'impression pour imprimante thermique et pour imprimante thermique de transfert

(30) Priorität: 21.07.1989 DE 8908865 U
(43) Veröffentlichungstag der Anmeldung: 23.01.1991
(73) Patentinhaber: Strassburg, Eberhard, D-21244 Buchholz (DE)
(72) Erfinder: Strassburg, Eberhard, D-21244 Buchholz (DE)
(74) Vertreter: Fleck, Thomas, Dr. Dipl.-Chem.

(56) Entgegenhaltungen:
- DE-A- 2 908 946
- DE-A- 3 609 789
- DE-U- 8 714 648
- US-A- 4 820 064

## Beschreibung

Die Erfindung betrifft einen Druckkopf für Thermodruck- und Thermotransferdruckverfahren nach dem Oberbegriff des Patentanspruchs 1.

Ein derartiger Druckkopf ist beispielsweise aus dem DE-GM 87 14 648 bekannt geworden.

Der bekannte Druckkopf weist eine weiche Gummiwalze auf, die gegen die Thermodruckleiste beim Druckvorgang anliegt. Nachteilig machte sich hierdurch ein großer Abstand zwischen Gummiwalze und Spendezungenkante bemerkbar, auf dem nicht gedruckt werden konnte. Außerdem war der vorbekannte Druckkopf in seinem Aufbau relativ voluminös und besaß ein hohes Gewicht. Zudem war der Wartungsaufwand erheblich, da die Gummiwalze nach Druckfehlern vollständig ausgewechselt werden musste.

Der Erfindung liegt deshalb die Aufgabe zugrunde, den vorbekannten Druckkopf derart zu verbessern, daß er bei kleineren Abmessungen einen leichteren Aufbau aufweist und gleichzeitig wartungsfreundlich ist. Ein weiteres Ziel der Erfindung ist es, den Abstand von Spendezungenkante und Thermodruckleiste zu verringern und einen einwandfreien Ausgleich des Gegendrucks zur Thermodruckleiste zu gewährleisten.

Diese Aufgabe wird durch den im Anspruch 1 gekennzeichneten Druckkopf gelost.
Überraschenderweise konnte die bisher eingesetzte Gummiwalze durch eine Neugestaltung der Spendezunge ersetzt werden. Es wurde ein federndes, blattformiges Gegendruckelement hierzu geschaffen, das in die schwalbenschwanzförmig ausgefräste Spendezunge seitlich eingeschoben werden kann. Dieses kann einfach ausgetauscht werden und ermöglicht aufgrund seines geringen Baumasses den Druck unmittelbar am Anfang des Etiketts und schmiegt sich zugleich auf der gesamten Breite des Druckkopfes an. Vorteilhafterweise besteht das Gegendruckelement aus einem dünnen Stahlblech. Andere Werkstoffe sind jedoch auch geeignet.

Der Andruck des Gegendruckelementes wird durch federnde Andruckelemente ermöglicht. Hierdurch wird der Gegendruck der Thermoleiste federnd einstellbar, wobei das Lager zwischen Spendezunge und Andruckelement eine Wippfunktion für den Druckkopf zum Abheben von der Thermodruckleiste ermöglicht. Hierdurch wird der Transport der Transferfolie optimiert, d.h. es wird eine Einsparung von Transferfolie und eine hohe Spendegeschwindigkeit erreicht.

Weitere Vorteile und Merkmale gehen aus den vorstehenden Unteransprüchen hervor.

Im folgenden wird eine bevorzugte Ausführungsform anhand der Zeichnung näher beschrieben.

Es zeigt:
- Fig. 1: eine schematische Querschnittsansicht durch einen erfindungsgemäßen Druckkopf; und
- Fig. 2: eine Draufsicht auf den in Fig. 1 gezeigten Druckkopf, wobei die Linie A-A in Fig. 2 die Querschnittsansicht der Fig. 1 darstellt.

In Fig. 1 ist der erfindungsgemäße Druckkopf allgemein mit 10 bezeichnet. Die Funktionsweise eines solchen bei einer Etikettiermaschine eingesetzten Druckkopfes ist näher in dem vorbekannten Gebrauchsmuster gemäß G 87 14 648 beschrieben, worauf hiermit Bezug genommen wird.

In seinem vordersten Bereich auf der linken Seite weist der erfindungsgemäße Druckkopf 10 eine Spendezunge K auf, die eine längliche, praktisch rechteckige Schiene darstellt. Diese Schiene ist auf der Unterseite derart ausgefräst, daß sie eine schwalbenschwanzartige Struktur besitzt, in die von der Seite her ein dünnes Stahlblech unter Vorspannung und Wölbung nach außen eingeschoben wird. Dieses Stahlblech ist das sog. Gegendruckelement X, das wahrend des Druckvorganges an der Thermodruckleiste N anliegt. Die nicht gezeigten, zu bedruckenden Etiketten laufen mit hoher Geschwindigkeit zwischen dem Gegendruckelement X und der Thermodruckleiste N hindurch. An ihrem hinteren Ende weist die Thermodruckleiste N einen elektrischen Anschluß A auf, der von einer Kunststoffisolierung I umgeben ist, welche am Druckkopf mit der Befestigungsschraube B befestigt ist. Hinter der Spendezunge befindet sich das Lager P für den Druckkopf 10 mit seinen Befestigungsstegen E. Hinter dem Lager P sind auf jeder Seite ein auf die Thermodruckleiste N einwirkendes Andruckelement Y und Z vorgesehen. Diese wirken praktisch als Gegenlager zum federnden Gegendruckelement X der Spendezunge K, so daß hierdurch die Stärke des Gegendrucks der Thermoleiste eingestellt werden kann. Der Lagerpunkt P stellt insofern das Zentrum einer Wippe dar, wodurch nicht nur die Stärke des Andrucks des Gegenelementes X sondern auch das Abheben der Thermodruckleiste N gesteuert wird.

Es dürfte einleuchten, daß der erfindungsgemäße Druckkopf besonders kompakt und wartungsfreundlich aufgebaut ist, so daß mit ihm hohe Etikettenspendegeschwindigkeiten erreicht werden.

## Patentansprüche

1. Druckkopf für Thermodruck- und Thermotransferdruckverfahren, umfassend eine Thermodruckleiste (N) mit Thermoelementen, die an einer Spendezunge (K) zum direkten Bedrucken einer Vielzahl auf einem Band hintereinander angeordneter Etiketten befestigt sind, und einen Anschluß für eine Steuervorrichtung, wobei die Thermodruckleiste über Befestigungsstege (E) auf- und abschwenkbar um ein Lager (P) gelagert ist, dadurch gekennzeichnet, daß die Spendezunge (K) schwalbenschwanzförmig ausgefräst ist, und daß darin ein federndes, blattförmiges Gegendruckelement (X) aufgenommen ist, das während des Druckvorganges an der Thermoleiste (N) anliegt.

2. Druckkopf nach Anspruch 1, dadurch gekennzeichnet, daß das Gegendruckelement (X) nach außen gewölbt unter Vorspannung in der Spendezunge (K) eingesetzt ist.

3. Druckkopf nach Anspruch 1 und 2, dadurch gekennzeichnet, daß die Spendezunge (K) und das Gegendruckelement (X) aus Metall und/oder Kunststoff bestehen.

4. Druckkopf nach Anspruch 1 und 3, dadurch gekennzeichnet, daß das Gegendruckelement (X) ein dünnes Stahlblech ist.

5. Druckkopf nach einem oder mehreren der vorstehenden Ansprüche 1 bis 5, dadurch gekennzeichnet, daß das Lager (P) und ein oder mehrere dahinter angeordnete federnde Andruckelemente (Y, Z) vorgesehen sind, durch die der Gegendruck der Thermodruckleiste (N) federnd einstellbar ist, wobei das Lager (P) einen Lagerpunkt in Form einer Wippe zum Abheben der Thermodruckleiste (N) aufweist.

## Claims

1. Printing head for thermal printing and thermal transfer printing processes, comprising a thermal printing strip (N) with thermal elements, which are fixed to a dispensing tongue (K) for direct printing of a plurality of labels successively arranged on a band and a connection for a control device, the thermal printing strip being mounted by means of fastening webs (E) so as to pivot up and down about a bearing (P), characterized in that the dispensing tongue (K) is cut out in dovetailed manner and receives a resilient, leaf-like back pressure element (X), which engages on the thermal printing strip (N) during the printing process.

2. Printing head according to claim 1, characterized in that the back pressure element (X) is curved outwards and engaged under pretension in the dispensing tongue (K).

3. Printing head according to claims 1 and 2, characterized in that the dispensing tongue (K) and the back pressure element (X) are made from metal and/or plastic.

4. Printing head according to claim 1 and 3, characterized in that the back pressure element (X) is a thin steel sheet.

5. Printing head according to one or more of the claims 1 to 5, characterized in that the bearing (P) and one or more resilient pressing elements (Y, Z) positioned behind it are provided, through which the back pressure of the thermal printing strip (N) is resiliently adjustable, the bearing (P) has a pivot point in the form of a rocker for raising the thermal printing strip (N).

## Revendications

1. Tête d'impression pour le procédé d'impression thermique et d'impression par transfert thermique, comportant une plaque d'impression thermique (N) présentant des éléments thermiques qui y sont fixés contre une languette distributrice (K) pour l'impression directe d'une pluralité d'étiquettes disposées l'une derrière l'autre sur une bande, ainsi qu'un raccord pour un dispositif de commande, la plaque d'impression thermique portant, par l'intermédiaire de barrettes de fixation (E), avec liberté de pivoter vers le haut et vers le bas autour d'une portée (P), tête d'impression caractérisée par le fait que la languette distributrice (K) est fraisée en forme de queue d'aronde et par le fait qu'y est logé un élément de contre-pression (X) en forme de lame de ressort qui, pendant le processus d'impression, s'appuie contre la plaque d'impression thermique (N).

2. Tête d'impression selon la revendication 1, caractérisée par le fait que l'élément de contre-pression (X) est inséré dans la languette distributrice (K) bombé vers l'extérieur, sous précontrainte.

3. Tête d'impression selon les revendications 1 et 2, caractérisée par le fait que la languette distributrice (K) et l'élément de contre - pression (X) sont en métal et/ou en plastique.

4. Tête d'impression selon les revendications 1 et 3, caractérisée par le fait que l'élément de contre-pression (X) est une tôle d'acier mince.

5. Tête d'impression selon l'une ou plusieurs des revendications précédentes 1 à 5, caractérisée par le fait que sont prévus la portée (P) et un ou plusieurs éléments élastiques de pression (Y, Z) qui sont disposés par derrière et au moyen desquels la contre-pression de la plaque d'impression thermique (N) peut se régler élastiquement, la portée (P) présentant un axe formant bascule pour dégager la plaque d'impression thermique (N).
